# EUROPÄISCHE PATENTSCHRIFT

(11) **EP 4 023 941 B1**
(45) Veröffentlichungstag und Bekanntmachung des Hinweises auf die Patenterteilung: **21.08.2024**
(21) Anmeldenummer: 21206462.0
(22) Anmeldetag: 04.11.2021
(51) Int. Cl.: F23N 1/00, F23N 5/12

(54) **ANORDNUNGEN UND VERFAHREN ZUM MESSEN EINER IONISATION IN EINEM VERBRENNUNGSRAUM EINES VORMISCH-BRENNERS**
ASSEMBLIES AND METHOD FOR MEASURING IONIZATION IN A COMBUSTION CHAMBER OF A PREMIX BURNER
AGENCEMENTS ET PROCÉDÉ DE MESURE D'UNE IONISATION DANS UNE CHAMBRE DE COMBUSTION D'UN BRÛLEUR À PRÉMÉLANGE

(30) Priorität: 12.11.2020 DE 102020129816
(43) Veröffentlichungstag der Anmeldung: 06.07.2022
(73) Patentinhaber: Vaillant GmbH, 42859 Remscheid (DE)
(72) Erfinder: Thum, Lars, 40 Hilden (DE); Graf, Alexander, 53225 Bonn (DE); Tomczak, Heinz-Jörg, 42327 Wuppertal (DE)
(74) Vertreter: Popp, Carsten

(56) Entgegenhaltungen:
- EP-A1- 2 821 705
- WO-A2-2004/015333
- JP-A- 2011 133 116
- JP-A- H10 267 270

## Beschreibung

Die Erfindung liegt auf dem Gebiet der Regelung eines Brenngas-Luft-Gemisches für einen Verbrennungsprozess in einem Heizgerät, insbesondere einem Brennraum in einem Heizgerät zur Warmwasserbereitung oder Beheizung eines Gebäudes. Zur Messung einer Qualität der Verbrennung, die hauptsächlich von dem während der Verbrennung vorliegenden Verhältnis von Luft zu Brenngas (Lambda-Wert, auch Luftzahl genannt) abhängt, wird insbesondere bei vielen Heizgeräten eine Ionisationsmessung in einem Flammenbereich durchgeführt. Solche Messungen sollen eine stabile Regelung über lange Zeiträume ermöglichen, weshalb es erforderlich sein kann, langsame Veränderungen am Messsystem zu erkennen und eine Nachkalibrierung vorzunehmen.

Nach dem Stand der Technik wird mittels einer lonisationselektrode der jeweilige IstWert der lonisation im Flammenbereich ermittelt, der proportional dem gerade vorliegenden Lambda-Wert ist, so dass dieser aus der Ionisationsmessung abgeleitet werden kann. Dabei wird insbesondere an die lonisationselektrode eine Wechselspannung angelegt, wobei der bei Vorhandensein von Flammen ionisierte Flammenbereich eine gleichrichtende Wirkung hat, so dass ein lonisationssignal hauptsächlich jeweils nur während einer Halbwelle des Wechselstromes fließt. Dieser Strom oder ein daraus abgeleitetes proportionales Spannungssignal, im Folgenden lonisationssignal genannt, werden gemessen und gegebenenfalls nach einer Digitalisierung in einem Analog/Digital-Wandler als lonisationssignal weiterverarbeitet. Über eine Kalibrierung kann so der Lambda-Wert gemessen und mittels eines Regelkreises auf einen Sollwert geregelt werden. Dabei wird die Zufuhr von Luft und/oder Brenngas durch geeignete Stellglieder verändert, bis der gewünschte Sollwert für Lambda erreicht ist. Im Allgemeinen wird ein Lambda-Wert > 1 (1 entspricht einem stöchiometrischen Verhältnis) angestrebt, z. B. Lambda = 1,3, um sicherzustellen, dass genug Luft für eine saubere Verbrennung im Wesentlichen ohne Erzeugung von Kohlenmonoxid zugeführt wird. Dabei muss Lambda aber so klein bleiben, dass eine stabile Verbrennung gewährleistet ist. Die Regelung kann insbesondere über ein Ventil für die Zufuhr von Brenngas und/oder ein Gebläse für die Zufuhr von Umgebungsluft erfolgen.

Der grundsätzliche Aufbau solcher Heizgeräte, von Messystemen zur Ionisationsmessung und zu deren Benutzung zur Regelung sind beispielsweise aus der EP 0 770 824 B1 und der EP 2 466 204 B1 bekannt. Dort ist auch beschrieben, dass sich die Regelgenauigkeit im Laufe der Zeit durch verschiedene Einflüsse verändern kann, insbesondere durch Einflüsse auf den Zustand oder die Form der lonisationselektrode. Verschiedene Verfahren zu einer Nachkalibrierung bei Bedarf sind angegeben, die aber alle einen relativ hohen Aufwand erfordern und/oder vor allem den Nachteil haben können, dass bei der Nachkalibrierung das Heizgerät zeitweise bei Lambda-Werten von 1 oder sogar darunter betrieben werden muss, was zu einer vorübergehenden Erzeugung von unerwünschtem Kohlenmonoxid führen kann. Außerdem treten in diesem Bereich sehr hohe Flammtemperaturen auf, was die lonisationselektrode beim Kalibrieren zusätzlich schädigen kann.

Aus der EP 2 014 985 B1 ist auch schon eine Regelung bekannt, die betrieben und kalibriert werden kann, ohne die Verbrennung in einen Bereich nahe Lambda = 1 zu verlegen, so dass auch bei einer Kalibrierung wenig Kohlenmonoxid entsteht. Allerdings ist es damit nicht immer möglich, einen optimalen Lambda-Wert einzuhalten.

Für lonisationselektroden und Zündelektroden ist die Auswahl eines geeigneten Materials von Bedeutung, was auch schon Gegenstand verschiedener Untersuchungen und von Vorschlägen zur Lösung war. So werden in der DE 29608070U1 Materialien für eine Zündelektrode und eine zugehörige Masseelektrode beschrieben. Ausführliche Betrachtungen über geeignete Materialien für lonisationselektroden sind beispielsweise in der DE 10 2010 004 345 B4 enthalten.

Aus der DE 10 2011 079 325 B4 ist auch schon bekannt, dass eine Zündelektrode zeitweise als lonisationselektrode verwendet werden kann, wodurch eine zweite Ionisationsmessung zur Kontrolle und/oder Nachkalibrierung des zur Regelung benutzten lonisationssignals verwendet werden kann. Diese Doppelfunktion der Zündelektrode erfordert einen gewissen Aufwand zur Umschaltung und verlängert auch nicht die Lebensdauer der eigentlichen lonisationselektrode. Auch kann die Zündelektrode aufgrund ihrer Funktion zum Zünden nicht auf die Bedürfnisse einer Ionisationsmessung angepasst werden.

Die EP 2 821 705 A1 betrifft ein Verfahren und eine Vorrichtung zur Bestimmung einer Brennwertgröße für den Brennwert eines gasförmigen Brennstoffs, wobei die Vorrichtung mit einfachen Mitteln auskommen und eine schnelle und sichere Brennwertermittlung ermöglichen soll. Hierfür ist eine Ermittlungseinheit vorgesehen, mit der das wenigstens ein Sensorsignal der Brennwertsensoranordnung und mithin das lonisationssignal übermittelt wird. Abhängig vom lonisationssignal, welches ggf. auch mittels mehrere lonisationssensoren gewonnen werden kann, wird eine Brennwertgröße ermittelt, die den Brennwert des gasförmigen Brennstoffes angibt. Das lonisationssignal bzw. der lonisationsstrom wird hierfür insbesondere bei wenigstens einem oder bei mehreren vorgegebenen Luftzahlwerten ermittelt. Die Ionisation in der Testbrennkammer bei einer vorgegebenen Luftzahl ist charakteristisch für den Heizwert. Daraus kann in der Ermittlungseinheit die Brennwertgröße abgeleitet werden.

JP 2011 133116 A offenbart eine Verbrennungsvorrichtung, die eine fehlerhafte Erkennung beim Kaltstart verhindern kann und einen Verbrennungszustand, wie z.B. einen Flammenhub, basierend auf einem Sauerstoffmangelzustand, genau erkennen kann. Hierfür sind ein Flammenauslass und eine Vielzahl von Erfassungseinrichtungen zum Erfassen des Verbrennungszustands der Flamme vorgesehen. Insbesondere ist ein erstes Erfassungsmittel vorgesehen, das an einer Position in einem ersten Abstand von dem Flammenauslass vorgesehen ist, sowie mindestens ein zweites Erfassungsmittel an einer Position mit einem zweiten Abstand, der kleiner als der erste Abstand ist. Die Erfassungsmittel können einen Flammenstrom erfassen.

Aufgabe der vorliegenden Erfindung ist, die mit Bezug auf den Stand der Technik geschilderten Probleme wenigstens teilweise zu überwinden. Im Fokus steht insbesondere die Schaffung eines redundanten und/oder gegen Messfehler und Ausfälle unempfindlichen Konzepts zum Messen einer lonisation in einem Flammenbereich in einem Verbrennungsraum eines Vormischbrenners.

Zur Lösung dieser Aufgabe dienen ein Verfahren und eine Vorrichtung sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit den Figuren, veranschaulicht die Erfindung und gibt weitere Ausführungsbeispiele an.

Hierzu trägt eine Anordnung zum Messen einer lonisation in einem Verbrennungsraum eines Heizgerätes bei, dem ein Brenngas-Luft-Gemisch zuführbar ist und in dem dieses Gemisch verbrannt werden kann. Weiter sind außer einer Zündelektrode (sofern nicht ein Glühzünder verwendet wird) und/oder einer Masseelektrode mindestens zwei lonisationselektroden zur Messung der Ionisation vorhanden, wobei die beiden lonisationselektroden (15, 16) jeweils einzeln mit (mindestens) einer Auswerteelektronik (12) verbunden oder verbindbar sind, so dass ihre lonisationssignale getrennt ausgewertet werden können.

Die Anordnung umfasst also zumindest eine Zündelektrode oder eine Masseelektrode und zusätzlich mindestens zwei lonisationselektroden zur Messung der lonisation. Das bedeutet, dass die beiden lonisationselektroden keine Funktion bei der Zündung eines Verbrennungsprozesses haben, sondern nur für die Ionisationsmessung vorhanden sind, unabhängig davon, ob noch andere Elektroden da sind und wie der Zündvorgang abläuft. Dies erlaubt es, fast alle aus dem Stand der Technik prinzipiell bekannten Möglichkeiten zur Verlängerung der Lebensdauer (bzw. von Wartungsintervallen) und/oder der Verbesserung der Messgenauigkeit und Zuverlässigkeit bei der Regelung von Vormischbrennern mit sogenanntem ionisationsbasiertem elektronischem Brenngas-Luft-Verbund zu verwirklichen, je nach den jeweiligen Anforderungen. Da eine lonisationselektrode im Flammenbereich einem Verschleiß und/oder einer Alterung unterliegt und deshalb möglicherweise in Intervallen ausgewechselt werden muss, erscheint es zunächst wenig wünschenswert, zwei solche Verschleißteile einzubauen. Überraschenderweise wiegt dieser Nachteil weniger schwer, wenn man berücksichtigt, welche Möglichkeiten das Vorhandensein von zwei lonisationselektroden bietet.

Sind die beiden lonisationselektroden jeweils einzeln mit einer (bevorzugt eigenen) Auswerteelektronik verbunden oder verbindbar, so können ihre lonisationssignale getrennt ausgewertet werden. Dies erhöht die Redundanz des gesamten Systems, da bei Ausfall einer beliebigen Komponente (lonisationselektrode, Leitungen, Auswerteelektronik) nicht das Heizgerät ausfällt. Darüber hinaus können die Messungen der Systeme miteinander verglichen und für Korrekturen oder eine Nachkalibrierung verwendet werden. Es ist aber auch möglich, die lonisationselektroden abwechselnd mit einer einzigen Auswerteelektronik zu verbinden, wodurch der Aufwand geringer wird, obwohl die beschriebenen Vorteile großenteils erhalten bleiben.

Die beiden lonisationselektroden bestehen aus unterschiedlichen Materialien. Dadurch lassen sich Anforderungen bezüglich Messgenauigkeit und Haltbarkeit, die mit einer einzigen lonisationselektrode nicht gleichzeitig erfüllbar sind, dennoch erfüllen, was wiederum die Verfügbarkeit des Heizgeräts erhöht. Dabei besteht eine der lonisationselektroden aus einem zunderbeständigen Material und die andere aus einem nicht zunderbeständigen Material. Beispiele für beide Materialien und ihre Vor- und Nachteile sind im Stand der Technik bekannt, aber durch die Erfindung muss kein Kompromiss und keine Entscheidung für eines der Materialien gefunden werden.

In einer anderen Ausführungsform sind zwei unterschiedliche lonisationselektroden vorhanden. Dies erlaubt es, statt eines Kompromisses in Material, Position, Form und/oder Beschaltung zwei ganz oder teilweise unterschiedlich ausgelegte Messsysteme zu verwenden, wobei die Standzeit des Heizgeräts zwischen zwei Wartungen durch das haltbarere der beiden bestimmt wird (wobei nicht immer vorhersagbar ist, welches System das ist).

In einer bevorzugten Ausführungsform sind die beiden lonisationselektroden auch elektrisch miteinander verbindbar, so dass von ihnen ein gemeinsames lonisationssignal ableitbar ist. Dies kann für einen Normalbetrieb sinnvoll sein, so dass eine einzelne Auswertung der Messsignale beider lonisationselektroden nur zu vorgebbaren Zeiten erfolgt, z.B. um eine Prüfung der Funktionen oder eine Nachkalibrierung vorzunehmen. Das Messsignal wird bei Zusammenschaltung stärker und weniger fehleranfällig.

In einer weiteren Ausführungsform sind die beiden lonisationselektroden an unterschiedlichen Positionen in Bezug auf einen Flammenbereich in dem Verbrennungsraum angeordnet. Dies erlaubt einfache Formen der lonisationselektroden und gut zugängliche Einbauorte, wobei trotzdem ein repräsentatives Messsignal erreicht werden kann.

In einer besonderen Ausführungsform sind die beiden lonisationselektroden mechanisch miteinander verbunden durch einen gemeinsamen Halter und/oder durch mindestens eine Verbindungsbrücke. Dies erlaubt sogar, beide lonisationselektroden als Einheit auszubilden und in einer gemeinsamen Aktion auszutauschen, wodurch keine zusätzliche Arbeitszeit bei einer Wartung anfällt. Zwei parallel angeordnete mit mindestens einer Verbindungsbrücke versehene lonisationselektroden haben eine erhöhte mechanische Stabilität, was bei Wartung und Betrieb von Vorteil ist.

Insbesondere wird vorgeschlagen, dass eine der lonisationselektroden aus einem aluminiumhaltigen Material, z. B. einem hochtemperatur-korrosionsfesten Stahl, besteht und die andere lonisationselektrode kein oder weniger Aluminium enthält, z. B. aus einer Nickel-Chrom-Legierung besteht. So hat man eine lonisationselektrode, die im Betrieb eine (Aluminium-)Oxidschicht ausbildet, während die andere dies nicht tut. Das eröffnet z. B. Möglichkeiten, Zeitpunkte für eine notwendige Regenerierung der oxidierenden lonisationselektrode zu erkennen und andere Vorteile von zwei Systemen zu nutzen. Jedenfalls aber wird die Standzeit keinesfalls verkürzt gegenüber Anordnungen mit nur einer lonisationselektrode einer der beiden Arten, oft jedoch verlängert.

Es sei darauf hingewiesen, dass viele Kombinationen der beschriebenen Ausführungsformen möglich sind und bestimmte Kombinationen der beschriebenen Ausführungsformen besonders vorteilhaft sein können, auch wenn dies nicht im Einzelnen erwähnt sein sollte.

Bei einem Verfahren zum Betrieb der oben beschriebenen Anordnungen wird zum Messen einer lonisation in einem Verbrennungsraum eines Heizgerätes, dem ein Brenngas-Luft-Gemisch zuführbar ist und in dem dieses Gemisch verbrannt werden kann, die Ionisation mittels zwei zu diesem Zweck im Verbrennungsraum angeordneten lonisationselektroden gemessen, deren Messignale getrennt abwechselnd von einer oder parallel von zwei Auswerteelektroniken verarbeitet und dann miteinander verglichen und/oder zusammengeführt werden. Dieses Verfahren ist redundant und dadurch sehr zuverlässig verfügbar und bietet auch die Möglichkeit einer gelegentlichen Nachkalibrierung.

Eine andere Ausführungsform betrifft ein Verfahren zum Messen einer lonisation in einem Verbrennungsraum eines Heizgerätes mit der oben beschriebenen Anordnungen, dem ein Brenngas-Luft-Gemisch zuführbar ist und in dem dieses Gemisch verbrannt werden kann, wobei die Ionisation mittels zwei zu diesem Zweck im Verbrennungsraum angeordneten lonisationselektroden gemessen wird, deren Messsignale im periodischen oder episodischen Wechsel einer gemeinsamen Auswerteelektronik zugeführt werden, nach einem Wechsel miteinander verglichen und bei Bedarf zu einer Nachkalibrierung eines oder beider Messsignale genutzt werden. Dies bedeutet weniger Aufwand an Elektronik unter Beibehaltung der meisten Vorteile von zwei lonisationselektroden.

Eine bevorzugte Ausführungsform betrifft ein Verfahren, bei dem bei Erkennen eines Fehlers bei einer der lonisationselektroden nur noch die andere für die Messung der lonisation herangezogen wird. Man könnte dies als eine Art Notlaufprogramm bezeichnen, obwohl dabei immer noch die Qualität und Lebensdauer herkömmlicher Regelungen erreicht wird. Jedenfalls kann auf diese Weise das länger funktionierende von zwei System (von denen man vorher nicht unbedingt weiß, welches länger hält) benutzt werden, womit sich Wartungsintervalle verlängern bzw. die Zuverlässigkeit eines Heizgeräts verbessern lässt. Der Ausfall eines der Systeme kann beispielsweise auch eine Warnmeldung auslösen, so dass eine Wartung durchgeführt werden kann, bevor auch das zweite System ausfällt.

Die Erläuterungen zu den Verfahren können zur näheren Charakterisierung der Anordnungen herangezogen werden und umgekehrt. Die Anordnungen können auch so eingerichtet sein, dass damit eines der Verfahren durchgeführt wird.

Die Erfindung betrifft auch ein Computerprogrammprodukt, umfassend Befehle, die bewirken, dass eine der beschriebenen Anordnungen die beschriebenen Verfahrensschritte ausführt. Die erwähnten Auswerteelektroniken und Kalibrierverfahren benötigen Daten und Programme für ihre Ausführung, die z. B. mittels eines erfindungsgemäßen Computerprogrammproduktes bereitgestellt oder aktualisiert werden können.

Schematische Ausführungsbeispiele der Erfindung, auf die diese jedoch nicht beschränkt ist, und die Funktionsweise der Verfahren werden nun anhand der Zeichnung näher erläutert. Es stellen schematisch dar:
- Fig. 1:: ein eingerichtetes Heizgerät,
- Fig. 2:: eine erste Ausführungsform mit nur einer Auswerteelektronik,
- Fig. 3:: eine zweite Ausführungsform mit zwei Auswerteelektroniken,
- Fig. 4:: eine dritte Ausführungsform mit verbundenen lonisationselektroden, und
- Fig. 5:: eine vierte Ausführungsform mit in unterschiedlichen Positionen angeordneten lonisationselektroden.

Fig. 1 zeigt schematisch ein eingerichtetes Heizgerät 1 mit einem Verbrennungsraum 2, in dem ein Brenner 3 angeordnet ist. Diesem Brenner 3 wird ein Brenngas-Luft-Gemisch 20 zugeführt, und zwar mittels eines Gebläses 7 über eine Luftzufuhr 6 und über eine Brenngaszufuhr 8 und ein Brenngasventil 9. Luft und Brenngas werden in einem Mischer 10, z. B. einer Venturidüse, zusammengeführt. Um das Brenngas-Luft-Gemisch 20 zünden zu können, ist eine Zündelektrode 13 vorhanden, manchmal auch eine Masseelektrode 14. Statt einer Zündelektrode 13 kann auch ein nicht dargestellter Glühzünder vorhanden sein. Das Brenngas-Luft-Gemisch 20 tritt aus Brenneröffnungen 5 (Düsen) in den Verbrennungsraum 2 ein und verbrennt dort nach Zündung in einem Flammenbereich 4. Dieser Flammenbereich 4 ist teilweise ionisiert, was mit mindestens einer ersten lonisationselektrode 15 und einer zweiten lonisationselektrode 16 in an sich bekannter Weise gemessen werden kann. Alle lonisationselektroden 15, 16 haben eine elektrisch isolierende Durchführung 17, die gleichzeitig als Halterung dient. Beim Auswechseln wird eine lonisationselektrode 15, 16 mit Durchführung 17 ausgetauscht.

Die Signale der lonisationselektroden 15, 16 werden einer Auswerteelektronik 12 zugeführt, die daraus abwechselnd jeweils mindestens ein lonisationssignal in einer von an sich bekannten verschiedenen Weisen ableitet. Wesentlich für die vorliegende Erfindung ist, dass zwei lonisationselektroden 15, 16 vorhanden sind, die für lonisationsmessungen zur Verfügung stehen. Das lonisationssignal oder die lonisationssignale werden einer Elektronikeinheit 11 zugeführt, die das Heizgerät steuert und insbesondere das Brennstoff-Luft-Gemisch und die Leistung des Brenners 3 anhand der gemessenen lonisation regelt. Dazu kann die Elektronikeinheit 11 das Gebläse 7 und/oder das Brenngasventil 9 verstellen. Diese Art der Versorgung eines Brenners 3 wird auch als ionisationsbasierter elektronischer Brenngas-Luft-Verbund bezeichnet. Die Auswerteelektronik 12 und die Elektronikeinheit 11 sind im Allgemeinen in einem einzigen Baustein mit elektronischen Speichern und einem Mikroprozessor integriert. Das Vorhandensein von mindestens zwei lonisationselektroden 15, 16 lässt verschiedene Möglichkeiten der Verbesserung der Messqualität und/oder der Verfügbarkeit und Standzeit des lonisationsmesssystems zu. In den folgenden Figuren sind alle gleichen Bauteile mit gleichen Bezugszeichen wie in Fig. 1 versehen und nur die jeweils zum Verständnis erforderlichen eingezeichnet.

Fig. 2 zeigt schematisch eine erste Ausführungsform der Erfindung, bei der die erste lonisationselektrode 15 und die zweite lonisationselektrode 16 über einen Umschalter 18 wahlweise mit einer gemeinsamen Auswerteelektronik 12 verbunden sind. Der Umschalter 18 wird periodisch oder bei Bedarf betätigt. Neben einem Vergleich der mit den einzelnen lonisationselektroden 15, 16 gemessenen Signale und Feststellung eventueller Fehler ist auch eine gegenseitige Nachkalibrierung möglich und bei Ausfall einer der beiden eine Umschaltung auf die andere.

Fig. 3 zeigt eine zweite Ausführungsform der Erfindung, bei der jede lonisationselektrode 15, 16 eine eigene Auswerteelektronik 12 hat, deren Signale zusammengeführt werden, z. B. in der Elektronikeinheit 11. Diese Variante hat den zusätzlichen Vorteil, dass auch ein Ausfall in einer der Leitungen oder einem Teil einer Auswerteelektronik 12 nicht zu einem vollständigen Ausfall des Heizgerätes 1 führt.

An dieser Stelle sei erwähnt, dass die beiden lonisationselektroden 15, 16 aus unterschiedlichem Material bestehen oder auch in anderer Weise unterschiedlich sein können (Form, Dimensionierung, Zusammensetzung unterschiedlicher Abschnitte etc.), so dass aus dem Stand der Technik bekannte vorteilhafte Ausführungsformen auf eine oder beide lonisationselektroden angewandt werden können. Insbesondere ist vorgesehen, eine der lonisationselektroden 15, 16 aus einem zunderbeständigen Material, z. B. aluminiumhaltigem Stahl, herzustellen, die andere aber aus einem nicht zunderbeständigen Material, z. B. einer Nickel-Chrom-Legierung. So können die Vorteile verschiedener Bauarten durch die Erfindung miteinander kombiniert werden.

In Fig. 4 ist eine vierte Ausführungsform der Erfindung schematisch dargestellt. Dabei sind die erste 15 und die zweite 16 lonisationselektrode zu einer Art Baueinheit verbunden, indem sie eine gemeinsame Durchführung/Halterung 17 und/oder mindestens eine Verbindungsbrücke 19 aufweisen. So lassen sie sich z. B. gemeinsam austauschen mit dem gleichen Aufwand wie bei einer einzelnen lonisationselektrode. Außerdem wird die Stabilität erhöht und das lonisationssignal stärker und weniger störanfällig. Auch diese Bauform kann Ionisationselektroden 15, 16 aus unterschiedlichen Materialien und/oder mit unterschiedlichen Dimensionierungen enthalten. Es wird aber bevorzugt nur eine Zuleitung und nur eine Auswerteelektronik 12 benötigt.

Fig. 5 veranschaulicht schematisch eine weitere Ausführungsform der Erfindung, bei der die erste 15 und die zweite 16 lonisationselektrode an unterschiedlichen Positionen im Verbrennungsraum 2 angeordnet sind. Dies kann z. B. Vorteile bei unterschiedlichen Leistungen des Brenners 3 haben oder auch bezüglich der Störanfälligkeit. Zusätzlich kann das Material der lonisationselektroden 15, 16 an die jeweilige Einbauposition angepasst werden, um möglichst lange Standzeiten zu erreichen.

Die vorliegende Erfindung erlaubt es, einen Brenngas-Luft-Verbund bei einem Heizgerät genau zu regeln, eine hohe Sicherheit gegen Störungen bei der Ionisationsmessung und eine lange Standzeit ohne Wartung zu erreichen, wobei selbst bei einem Ausfall einzelner Komponenten ein Weiterbetrieb noch möglich ist.

### Bezugszeichenliste

- 1: Heizgerät
- 2: Verbrennungsraum
- 3: Brenner
- 4: Flammbereich
- 5: Brenneröffnungen (Düsen)
- 6: Luftzufuhr
- 7: Gebläse
- 8: Brenngaszufuhr
- 9: Brenngasventil
- 10: Mischer
- 11: Elektronikeinheit
- 12: Auswerteelektronik
- 13: Zündelektrode
- 14: Masseelektrode
- 15: Erste lonisationselektrode
- 16: Zweite lonisationselektrode
- 17: Durchführung (Halterung)
- 18: Umschalter
- 19: Verbindungsbrücke
- 20: Brenngas-Luft-Gemisch (Verbund)

## Patentansprüche

1. Anordnung zum Messen einer Ionisation in einem Verbrennungsraum (2) eines Heizgerätes (1), dem ein Brenngas-Luftgemisch zuführbar ist und in dem dieses Gemisch verbrannt werden kann, wobei außer einer Zündelektrode (13) und/oder einer Masseelektrode (14) mindestens zwei lonisationselektroden (15, 16) zur Messung der lonisation vorhanden sind und wobei die beiden lonisationselektroden (15, 16) jeweils einzeln mit einer Auswerteelektronik (12) verbunden oder verbindbar sind, so dass ihre lonisationssignale getrennt ausgewertet werden können, **dadurch gekennzeichnet, dass** eine (15) der lonisationselektroden aus einem zunderbeständigen Material ist und die andere (16) aus einem nicht zunderbeständigen Material.

2. Anordnung nach einem der vorhergehenden Ansprüche, wobei die beiden lonisationselektroden (15, 16) elektrisch miteinander verbindbar sind, so dass von ihnen ein gemeinsames lonisationssignal ableitbar ist.

3. Anordnung nach einem der vorhergehenden Ansprüche, wobei die beiden lonisationselektroden (15, 16) an unterschiedlichen Positionen in Bezug auf einen Flammenbereich (4) in dem Verbrennungsraum (2) angeordnet sind.

4. Anordnung nach einem der vorhergehenden Ansprüche, wobei die beiden lonisationselektroden (15, 16) mechanisch miteinander verbunden sind durch einen gemeinsamen Halter (17) und/oder durch mindestens eine Verbindungsbrücke (19).

5. Anordnung nach einem der vorhergehenden Ansprüche, wobei eine lonisationselektrode (15) aus einem aluminiumhaltigen Material besteht und die andere lonisationselektrode (16) kein oder weniger Aluminium enthält.

6. Verfahren zum Messen einer lonisation in einem Verbrennungsraum (2) eines Heizgerätes (1) mit einer Anordnung nach einem der vorhergehenden Ansprüche 1 bis 5, dem ein Brenngas-Luft-Gemisch (20) zuführbar ist und in dem dieses Gemisch verbrannt werden kann, wobei die Ionisation mittels zwei zu diesem Zweck im Verbrennungsraum (2) angeordneten lonisationselektroden (15, 16) gemessen wird, deren Messignale getrennt abwechselnd von einer oder parallel von zwei Auswerteelektroniken (12) verarbeitet und dann miteinander verglichen und/oder zusammengeführt werden.

7. Verfahren zum Messen einer lonisation in einem Verbrennungsraum (2) eines Heizgerätes (1) mit einer Anordnung nach einem der vorhergehenden Ansprüche 1 bis 5, dem ein Brenngas-Luft-Gemisch (20) zuführbar ist und in dem dieses Gemisch verbrannt werden kann, wobei die Ionisation mittels zwei zu diesem Zweck im Verbrennungsraum angeordneten lonisationselektroden (15, 16) gemessen wird, deren Messsignale im periodischen oder episodischen Wechsel einer gemeinsamen Auswerteelektronik (12) zugeführt werden, nach einem Wechsel miteinander verglichen und bei Bedarf zu einer Nachkalibrierung eines oder beider Messsignale genutzt werden.

8. Verfahren nach einem der Ansprüche 6 oder 7, wobei bei Erkennen eines Fehlers bei einer der lonisationselektroden (15, 16) nur noch die andere (16, bzw. 15) für die Messung der lonisation herangezogen wird.

9. Computerprogrammprodukt, umfassend Befehle, die bewirken, dass bei Ausführung durch eine oder zwei Auswerteelektroniken (12) eines Heizgerätes (1) mit einer Anordnung nach einem der Ansprüche 1 bis 5, das Heizgerät (1) die Verfahrensschritte gemäß einem der Ansprüche 6 bis 8 ausführt.

## Claims

1. Assembly for measuring an ionization in a combustion chamber (2) of a heater (1), to which a combustion gas air mixture can be fed and in which this mixture can be burned, wherein in addition to an ignition electrode (13) and/or a ground electrode (14) at least two ionization electrodes (15, 16) are present for measuring the ionization and wherein the two ionization electrodes (15, 16) are connected or can be connected respectively individually with an evaluation electronics (12), such that their ionization signals can be evaluated separately, **characterised in that** one (15) of the ionization electrodes is made of a scale-resistant material and the other (16) is made of a non-scale-resistant material.

2. Assembly according to any of the preceding claims wherein the two ionization electrodes (15, 16) can be connected electrically with one another such that a common ionization signal can be derived from them.

3. Assembly according to any of the preceding claims wherein the two ionization electrodes (15, 16) are arranged at different positions in relation to a flame region (4) in the combustion chamber (2).

4. Assembly according to any of the preceding claims, wherein the two ionization electrodes (15, 16) are connected mechanically to one another by means of a common holder (17) and/or by means of at least one connection bridge (19).

5. Assembly according to any of the preceding claims, wherein one ionization electrode (15) consists of an aluminium-containing material and the other ionization electrode (16) contains no or little aluminium.

6. Method for measuring an ionization in a combustion chamber (2) of a heater (1) having an assembly according to any of the preceding claims 1 to 5, to which a combustion gas air mixture (20) can be fed and in which this mixture can be burned, wherein the ionization is measured by means of two ionization electrodes (15, 16) arranged for this purpose in the combustion chamber (2), the measurement signals of which are processed separately in alternation by one or in parallel by two evaluation electronics (12) and are then compared to one another and/or combined.

7. Method for measuring an ionization in a combustion chamber (2) of a heater (1) having an assembly according to any of the preceding claims 1 to 5, to which a combustion gas air mixture (20) can be fed and in which this mixture can be burnt, wherein the ionization is measured by means of two ionization electrodes (15, 16) arranged for this purpose in the combustion chamber, the measurement signals of which are fed in periodic or episodic alternation to a common evaluation electronics (12), after a change are compared to one another and, where required, are used for a re-calibration of one or both measurement signals.

8. Method according to any of claims 6 and 7, wherein if an error is recognized in the case of one of the ionization electrodes (15, 16), only the other (16, or 15) is still used for measuring the ionization.

9. Computer program product comprising commands which have the effect that, when executed using one or two evaluation electronics (12) of a heater (1) having an assembly according to any of claims 1 to 5, the heater (1) carries out the method steps according to any of claims 6 to 8.

## Revendications

1. Agencement destiné à la mesure d'une ionisation dans une chambre de combustion (2) d'un appareil de chauffage (1), auquel peut être amené un mélange gaz de combustion-air et dans laquelle ce mélange peut être brûlé, dans lequel, à l'exception d'une électrode d'allumage (13) et/ou d'une électrode de masse (14), au moins deux électrodes d'ionisation (15, 16) destinées à la mesure de l'ionisation sont présentes et dans lequel les deux électrodes d'ionisation (15, 16) sont respectivement reliées ou peuvent être reliées individuellement à une électronique d'évaluation (12), de sorte que leurs signaux d'ionisation puissent être évalués séparément, **caractérisé en ce qu'**une (15) des électrodes d'ionisation est en un matériau résistant au calaminage et l'autre (16) est en un matériau ne résistant pas au calaminage.

2. Agencement selon l'une quelconque des revendications précédentes, dans lequel les deux électrodes d'ionisation (15, 16) peuvent être reliées électriquement l'une à l'autre, de sorte qu'un signal d'ionisation commun puisse être dérivé de celles-ci.

3. Agencement selon l'une quelconque des revendications précédentes, dans lequel les deux électrodes d'ionisation (15, 16) sont disposées au niveau de positions différentes par rapport à une zone de flammes (4) dans la chambre de combustion (2).

4. Agencement selon l'une quelconque des revendications précédentes, dans lequel les deux électrodes d'ionisation (15, 16) sont reliées mécaniquement l'une à l'autre par le biais d'un support commun (17) et/ou par le biais d'au moins un pont de liaison (19).

5. Agencement selon l'une quelconque des revendications précédentes, dans lequel une électrode d'ionisation (15) est constituée d'un matériau contenant de l'aluminium et l'autre électrode d'ionisation (16) ne contient pas d'aluminium ou en contient peu.

6. Procédé destiné à la mesure d'une ionisation dans une chambre de combustion (2) d'un appareil de chauffage (1) avec un agencement selon l'une quelconque des revendications précédentes 1 à 5, auquel peut être amené un mélange gaz de combustion-air (20) et dans laquelle ce mélange peut être brûlé, dans lequel l'ionisation est mesurée au moyen de deux électrodes d'ionisation (15, 16) disposées à cet effet dans la chambre de combustion (2) dont les signaux de mesure sont traités séparément en alternance par une ou en parallèle par deux électroniques d'évaluation (12) et ensuite comparés entre eux et/ou fusionnés entre eux.

7. Procédé destiné à la mesure d'une ionisation dans une chambre de combustion (2) d'un appareil de chauffage (1) avec un agencement selon l'une quelconque des revendications précédentes 1 à 5, auquel peut être amené un mélange gaz de combustion-air (20) et dans lequel ce mélange peut être brûlé, dans lequel l'ionisation est mesurée au moyen de deux électrodes d'ionisation (15, 16) disposées à cet effet dans la chambre de combustion dont des signaux de mesure sont amenés dans une alternance périodique ou épisodique à une électronique d'évaluation (12) commune, comparés entre eux après une alternance et utilisés en cas de besoin pour un réétalonnage d'un ou des deux signaux de mesure.

8. Procédé selon l'une quelconque des revendications 6 ou 7, dans lequel, lors de la détection d'une erreur au niveau d'une des électrodes d'ionisation (15, 16), seule l'autre (16, ou 15) est utilisée pour la mesure de l'ionisation.

9. Produit de programme informatique, comprenant des instructions qui font en sorte que, lorsqu'elles sont exécutées par le biais d'une ou deux électroniques d'évaluation (12) d'un appareil de chauffage (1) avec un agencement selon l'une quelconque des revendications 1 à 5, l'appareil de chauffage (1) exécute les étapes de procédé selon l'une quelconque des revendications 6 à 8.
